# EUROPÄISCHE PATENTANMELDUNG

(11) **EP 1 219 895 A1**
(43) Veröffentlichungstag der Anmeldung: **03.07.2002**
(21) Anmeldenummer: 00128607.9
(22) Anmeldetag: 28.12.2000
(51) Int. Cl.: F23C 9/00, F23D 11/10

(54) **Verbrennungsverfahren mit reduziertem Stickoxidausstoss**

(71) Anmelder: Oertli Induflame AG, 8603 Schwerzenbach (CH)
(72) Erfinder: Hauswirth, Max, 8623 Wetzikon (CH)
(74) Vertreter: Blum, Rudolf Emil Ernst

(57) **Zusammenfassung**

Bei der Verbrennung von Erdgas wird dem Erdgas ein Inertgas zugemischt und das so erhaltene Gemisch wird in einer Brennkammer (2) verbrannt. Bei der Verbrennung von Erdöl wird zur Zerstäubung Rauchgaus verwendet. Es zeigt sich, dass ein so vorbereiteter Brennstoff bei tieferer Temperatur verbrennt als reines Erdgas bzw. Erdöl und somit eine geringere Menge an Stickoxiden erzeugt.

## Beschreibung

Die Erfindung betrifft ein Verfahren zum Verbrennen von Erdgas oder Erdöl und ein Verfahren zum Verteilen von Erdgas gemäss dem Oberbegriff der unabhängigen Ansprüche.

Zur Reduktion des Stickoxidausstosses bei der Verbrennung von Erdöl oder Erdgas ist es bekannt, der Brennkammer Rauchgas zuzuführen, um die Verbrennung zu verlangsamen. Die Menge an Rauchgas, die hierzu benötigt wird, ist jedoch beträchtlich.

Es stellt sich deshalb die Aufgabe, ein möglichst wirtschaftliches Verfahren der eingangs genannten Art bereitzustellen, bei welchem der Ausstoss an Stickoxiden gering ist.

Diese Aufgabe wird durch die unabhängigen Ansprüche gelöst.

In einem ersten Aspekt der Erfindung wird dem Erdgas also ein Inertgas zugemischt, und erst dann wird das so erhaltene Gemisch der Brennkammer zugeführt. Es zeigt sich, dass ein so vorbereitetes Gasgemisch bei tieferer Temperatur verbrennt als reines Erdgas und somit eine geringere Menge an Stickoxiden erzeugt, wobei jedoch die benötigte Inertgasmenge kleiner ist als wenn das Inertgas direkt der Brennkammer zugeführt wird. Dadurch wird die Wirtschaftlichkeit des Verfahrens verbessert.

In einer besonders wirtschaftlichen Ausführung des Verfahrens besteht das Inertgas mindestens teilweise aus Rauchgas, das z.B. aus dem Abgas der Brennkammer gewonnen werden kann.

Bevor das Rauchgas dem Erdgas zugemischt werden kann, kann es auch abgekühlt werden. Am einfachsten geschieht dies dann durch Zumischen von Frischluft.

Die Zumischung von Inertgas zum Erdgas kann brennerseitig und/oder verteilerseitig geschehen. So kann das Erdgas z.B. in der Zentrale eines Verteilers mit dem Inertgas vermischt werden und dann z.B. über ein Verteilnetz oder mittels Verteilbehälter zu den Endnutzern gebracht werden.

In einem zweiten Aspekt der Erfindung wird dem Erdöl bei der Zerstäubung Rauchgas zugeführt, bevor das so hergestellte Gas-Oel-Gemisch der Frischluft zur Verbrennung zugeführt wird. Es zeigt sich, dass dieses Gas-Oel-Gemisch bei tieferer Temperatur verbrennt als wenn das Erdöl in Luft zerstäubt wird. Gleichzeitig ist diese Lösung wirtschaftlich, da Rauchgas in der Regel in grosser Menge vorhanden ist. So kann das Rauchgas z.B. aus der verbrannten Abluft der Brennkammer stammen.

Vorzugsweise wird das Erdöl direkt mittels Rauchgas zerstäubt, so dass sich eine gute Mischung ergibt. Hierzu wird das Erdöl z.B. in einen Rauchgasstrom oder das Rauchgas in einen Erdölstrom injiziert.

Weitere bevorzugte Ausführungen und Anwendungen des erfindungsgemässen Verfahren ergeben sich aus den abhängigen Ansprüchen und aus der nun folgenden Beschreibung anhand der Figuren. Dabei zeigen:
Fig. 1 eine Vorrichtung zum Verbrennen von Erdgas,
Fig. 2 eine Vorrichtung zum Verbrennen von Erdöl und
Fig. 3 eine Ausführung des Zerstäubers der Vorrichtung gemäss Fig. 2.

In Fig. 1 ist eine Vorrichtung zum Verbrennen von Erdgas dargestellt, anhand derer die wichtigsten Aspekte der vorliegenden Erfindung vorgestellt werden sollen.

Die Vorrichtung besitzt einen Gaskopf 1, welcher in einer Brennkammer 2 angeordnet ist. Der Gaskopf 1 umfasst mehrere Düsen 3, über welche der Brennstoff in die Brennkammer 2 eingeführt wird, sowie eine Zünddüse 4 konventioneller Bauart. Zusätzlich zum Brennstoff wird der Brennkammer 2 über eine schematisch dargestellte Zufuhr 5 Frischluft zugeführt, welche den Sauerstoff für die Verbrennung des Brennstoffs liefert. Das bei der Verbrennung entstehende Rauchgas wird durch einen Kamin 6 abgeführt.

Der Gaskopf 1 wird nicht mit reinem Erdgas beschickt. Er weist zwei Anschlüsse auf. Ein erster Anschluss 7 dient zum Zuführen von Erdgas. Ein zweiter Anschluss 8 dient zum Zuführen eines zusätzlichen Gasgemisches, welches ein Inertgas enthält.

In der vorliegenden Ausführung ist dieses Zusätzliche Gasgemisch eine Mischung aus Frischluft und Rauchgas. Die Frischluft wird über eine Leitung 9 zugeführt, das Rauchgaus stammt aus dem Kamin 6. Diese beiden Komponenten werden gemischt, und das Gemisch wird über eine Pumpe 10 dem Gaskopf zugeführt.

Dank der Zuführung von Frischluft über Leitung 9 wird die Temperatur des in die Pumpe eintretenden Gasgemisches reduziert, was die thermische Belastung der Pumpe und der nachfolgenden Komponenten verringert. Falls das Rauchgas in anderer Weise abgekühlt oder die thermische Belastung in Kauf genommen werden soll, so kann auf die Zuführung von Frischluft in das Rauchgas verzichtet werden.

Mit der Pumpe 10 wird dem Intertgasgemisch ein Überdruck gegen das Erdgas verliehen, so dass kein Erdgas durch Anschluss 8 strömt.

In einer typischen Anwendung wird dem Gaskopf 1 eine Erdgasmenge von 400 m³/h zugeführt. Gleichzeitig werden dem Erdgas über Anschluss 8 je 200 m³/h Rauchgas und 200 m³/h Frischluft zugemischt, d.h. es wird volumetrisch ungefähr gleichviel Rauchgas wie Frischluft zugemischt. Versuche zeigen, dass mit einer derartigen Mischung die Stickoxide in der Abluft auf weniger als 50 mg/m³ gesenkt werden können.

Wie bereits erwähnt, kann auf die Zuführung von Frischluft über Anschluss 8 verzichtet werden. Ausserdem kann, je nach gewünschter Flammtemperatur und Abluftqualität, das Verhältnis von Inertgas und Erdgas variiert werden. Typische volumetrische Werte, bei denen eine namhafte Reduktion des Stickoxidanteils beobachtet werden kann, betragen mindestens 0.1 m³ Rauchgas pro m³ Erdgas. Sollen wesentliche Effizienzverluste vermieden werden, beträgt der Anteil zwischen 0.1 und 0.4 m³ Rauchgas pro m³ Erdgas.

In der soweit beschriebenen Ausführung dient das Rauchgas als Inertgas, welches die Verbrennung verlangsamt, da es nur einen kleinen Anteil an mit Erdgas verbrennbaren Komponenten (insbesondere Sauerstoff) enthält. Anstelle von Rauchgas können jedoch auch andere inerte Gase verwendet werden, wie insbesondere Wasserdampf oder CO₂.

Das Inertgas kann, wie hier beschrieben, direkt aus Rauchgaus vom Brennraum 1 gewonnen werden, es kann jedoch auch aus einer anderen Quelle stammen.

Ferner braucht das Inertgas nicht direkt vor dem Gaskopf 1 dem Erdgas zugemischt werden. Es ist auch denkbar, das Erdgas mit dem Inertgas vorzumischen. Dies kann z.B. in der Zentrale eines Erdgas-Versorgungsnetzes geschehen. Das mit Inertgas gemischte Erdgas kann von dort über Leitungen oder in Verteilbehältern zum jeweiligen Brennort gebracht werden.

In Fig. 2 ist eine Vorrichtung zum Verbrennen von Erdöl dargestellt, anhand derer eine zweite Ausführung der vorliegenden Erfindung vorgestellt werden sollen.

Die Vorrichtung besitzt mindestens eine Oellanze 21 mit einem Niederdruck-Zerstäuber 30 zum Zerstäuben von Erdöl, welcher in einer Brennkammer 2 angeordnet ist. Zusätzlich zum Brennstoff wird der Brennkammer 2 über eine schematisch dargestellte Zufuhr 5 Frischluft zugeführt, welche den Sauerstoff für die Verbrennung des Brennstoffs liefert. Das bei der Verbrennung entstehende Rauchgas wird durch einen Kamin 6 abgeführt.

Die Oellanze 21 weist zwei Anschlüsse auf. Ein erster Anschluss 27 dient dem Zuführen von Erdöl. Ein zweiter Anschluss 8 dient dem Zuführen eines Gases zum Zerstäuben des Erdöls.

In der vorliegenden Ausführung besteht dieses Gas aus Rauchgas, dem optional über eine Leitung 9 Frischluft zugemischt wird. Das Rauchgaus stammt aus dem Kamin 6. Es wird über ein Gebläse/Kompressor 10 der Oellanze 21 zugeführt.

Falls über Leitung 9 zusätzlich Frischluft zugeführt wird, kann die Temperatur des in das Gebläse/den Kompressor eintretenden Gasgemisches reduziert werden, was die thermische Belastung des Gebläses und der nachfolgenden Komponenten verringert. Falls das Rauchgas in anderer Weise abgekühlt oder die thermische Belastung in Kauf genommen werden soll, so kann auf die Zuführung von Frischluft in das Rauchgas verzichtet werden.

In einer typischen Anwendung wird der Oellanze 21 eine Erdölmenge von z.B. 400 Liter pro Stunde zugeführt. Gleichzeitig werden zum Zerstäuben über Zuleitung 8 ca. 120 m³/h Rauchgas zugeführt.

Je nach gewünschter Flammtemperatur und Abluftqualität sowie je nach Aufbau der Oellanze 21 kann das Verhältnis von Inertgas zu Erdöl variiert werden. Typische Werte, bei denen eine namhafte Reduktion des Stickoxidanteils beobachtet werden kann, betragen mindestens 0.1 m³ Rauchgas pro Liter Erdöl. Sollen wesentliche Effizienzverluste vermieden werden, beträgt der Anteil zwischen 0.1 und 0.4 m³ Rauchgas pro Liter Erdgas.

Der Fachmann kennt verschiedene geeignete Konstruktionen für die Oellanze 21 bzw. den Zerstäuber 31. Eine mögliche Ausführung eines Zerstäubers ist in Fig. 3 schematisch dargestellt.

Der Zerstäuber 30 besteht aus einem Doppelmantelrohr mit einen zentralen Kanal 32 für das Rauchgas, der mit dem Anschluss 8 verbunden ist. Zusätzlich ist ein äusserer Kanal 33 für das Erdöl vorgesehen, der mit dem Anschluss 27 in Verbindung steht. Das Erdöl tritt vom äusseren Kanal 33 in die Düsenbohrungen 31. Dort wird das Erdöl vom Rauchgas in an sich bekannter Weise zerstäubt.

Die Regulierung der Oeldurchsatzleistung erfolgt durch den Oeldruck. Dieser beträgt zwischen 12 und 20 atü bei Vollast, der Rauchgasdruck zwischen 4 und 10 atü. Der Regelbereich beträgt maximal 1:6.

Der Zerstäuber gemäss Fig. 3 stellt nicht die einzige Möglichkeit dar, um mit Rauchgas Erdöl zu Zerstäuben. Prinzipiell können alle bekannten Zerstäuber verwendet werden, in welchen Erdöl mit einem Hilfsgas zerstäubt wird, wobei als Hilfsgas jeweils Rauchgas zu verwenden ist.

Es ist auch denkbar, das Erdöl in einem Rotationszerstäuber zu zerstäuben. In diesem Falle ist dafür zu sorgen, dass das Rauchgas dem Erdöl bei der Zerstäubung zugemischt wird, bevor dieses mit der Frischluft für die Verbrennung in Kontakt kommt, so dass eine Suspension von Erdöltropfen in Rauchgas entsteht. Hierzu kann z.B. in der Achse des Drehbechers des Rotationszerstäubers eine Rauchgasdüse angeordnet werden, welche in radialer Richtung Rauchgas auf den Erdölfilm wirft.

Am besten wird das Erdöl in das Rauchgas hinein zerstäubt, so dass direkt eine Suspension von Erdöl in Rauchgas entsteht. Dabei kann, wie oben beschrieben, das Rauchgas einen gewissen Anteil Frischluft enthalten. Der Sauerstoffanteil soll dabei aber wesentlich unter jenem von reiner Frischluft liegen. Vorzugsweise soll dem Rauchgas nicht mehr als 10% Frischluft, vorzugsweise weniger als 5% Frischluft zugemischt sein.

## Patentansprüche

1. Verfahren zum Verbrennen von Erdgas, bei welchem das Erdgas einer Brennkammer (2) zugeführt, in der Brennkammer (2) mit Frischluft in Kontakt gebracht und verbrannt wird, **dadurch gekennzeichnet, dass** dem Erdgas vor dem Zuführen in die Brennkammer ein Inertgas (2) zugemischt wird.

2. Verfahren nach Anspruch 1, **dadurch gekennzeichnet, dass** das Inertgas Rauchgas ist oder Rauchgas enthält.

3. Verfahren nach Anspruch 2, **dadurch gekennzeichnet, dass** das Rauchgas aus Abgas aus der Brennkammer (2) gewonnen wird.

4. Verfahren nach Anspruch 3, **dadurch gekennzeichnet, dass** das Rauchgas unter Überdruck in das Erdgas zugemischt wird.

5. Verfahren nach einem der Ansprüche 2 - 5, **dadurch gekennzeichnet, dass** das Rauchgas vor seiner Zumischung zum Erdgas mit Frischluft vermischt wird.

6. Verfahren nach Anspruch 5, **dadurch gekennzeichnet, dass** das Rauchgas beim Vermischen mit der Frischluft abgekühlt wird.

7. Verfahren nach einem der Ansprüche 5 oder 6, **dadurch gekennzeichnet, dass** volumetrisch ungefähr gleichviel Rauchgas und Frischluft dem Erdgas zugemischt werden.

8. Verfahren nach einem der Ansprüche 2 - 7, **dadurch gekennzeichnet, dass** das pro m³ Erdgas mindestens 0.1 m³, insbesondere zwischen 0.1 und 0.4 m³ Rauchgas zugemischt wird.

9. Verfahren nach einem der vorangehenden Ansprüche, **dadurch gekennzeichnet, dass** das Inertgas Wasserdampf enthält.

10. Verfahren zum Verteilen von Erdgas mit mindestens einer Zentrale, in welcher Erdgas in ein Verteilnetz eingespiesen oder in Verteilbehälter abgefüllt wird, wird, **dadurch gekennzeichnet, dass** in der Zentrale dem Erdgas ein Inertgas zugemischt wird.

11. Verfahren nach Anspruch 10, **dadurch gekennzeichnet, dass** das Erdgas nach dem Verfahren gemäss einem der Ansprüche 1 - 9 verbrannt wird.

12. Verfahren zum Verbrennen von Erdöl, bei welchem das Erdöl einer Brennkammer (2) zerstäubt wird und in der Brennkammer (2) mit Frischluft in Kontakt gebracht und verbrannt wird, **dadurch gekennzeichnet, dass** bei der Zerstäubung und dem Erdöl Rauchgas zugefügt wird und das Erdöl erst dann mit der Frischluft für die Verbrennung in Kontakt gebracht wird.

13. Verfahren nach Anspruch 12, **dadurch gekennzeichnet, dass** eine Suspension des Erdöls im Rauchgas erzeugt wird.

14. Verfahren nach einem der Ansprüche 12 oder 13, **dadurch gekennzeichnet, dass** das Erdöl mittels dem Rauchgas zerstäubt wird.

15. Verfahren nach einem der Ansprüche 12 bis 14 **dadurch gekennzeichnet, dass** das Rauchgas aus Abgas aus der Brennkammer (2) gewonnen wird, und insbesondere dass das Rauchgas Abgas aus der Brennkammer (2) ist.

16. Verfahren nach einem der Ansprüche 12 - 15, **dadurch gekennzeichnet, dass** das Rauchgas vor seiner Zumischung zum Erdöl mit Frischluft vermischt wird.

17. Verfahren nach Anspruch 16, **dadurch gekennzeichnet, dass** das Rauchgas zur Vermischen mit der Frischluft abgekühlt wird.

18. Verfahren nach einem der Ansprüche 12 - 17, **dadurch gekennzeichnet, dass** das Erdöl in einem in der Brennkammer angeordneten Zerstäuber (30) mit dem Rauchgas zusammengebracht und zerstäubt wird.

19. Verfahren nach einem der Ansprüche 12 - 18, **dadurch gekennzeichnet, dass** das pro Liter Erdöl mindestens 0.1 m³, insbesondere zwischen 0.1 und 0.4 m³ Rauchgas zur Zerstäubung verwendet wird.

20. Verfahren nach einem der vorangehenden Ansprüche, **dadurch gekennzeichnet, dass** das Rauchgas höchstens 10% Frischluft, vorzugsweise weniger als 5% Frischluft enthält.
